# FASCICULE DE BREVET EUROPEEN

(11) **EP 0 924 579 B1**
(45) Date de publication et mention de la délivrance du brevet: **22.10.2003**
(21) Numéro de dépôt: 97120560.4
(22) Date de dépôt: 24.11.1997
(51) Int. Cl.: G04B 5/18

(54) **Dispositif de limitation de la puissance fournie par une masse oscillante pour instruments de petit volume**
Vorrichtung zur Begrenzung der durch eine Schwungmasse gelieferten Leistung in kleinen Instrumenten
Device for limiting the power delivered by an oscillating weight in small instruments

(43) Date de publication de la demande: 23.06.1999
(73) Titulaire: ETA SA Manufacture Horlogère Suisse, 2540 Grenchen (CH)
(72) Inventeur: Rebeaud, Jean-Philippe, 2088 Cressier (CH)
(74) Mandataire: Balsters, Robert

(56) Documents cités:
- EP-A- 0 326 312
- CH-A- 331 275
- CH-A- 335 604
- CH-A- 371 993
- CH-A- 500 521
- DE-B- 1 070 554

## Description

La présente invention est relative à un dispositif de limitation de la puissance mécanique susceptible d'être fournie par une masse oscillante tournant dans une cage et montée excentriquement sur un mobile de maintien pour entraîner un générateur d'énergie actionnant un instrument de petit volume.

En particulier, l'invention concerne un tel dispositif agencé dans une montre-bracelet pour remonter un mouvement mécanique ou pour alimenter un circuit électronique. De même l'invention peut concerner une unité électronique associée à des moyens de réception et/ou d'émission de signaux électromagnétiques.

On connaît des dispositifs de limitation répondant à la définition générique donnée ci-dessus, ces dispositifs étant montés soit dans des montres à remontage automatique, soit dans des montres électroniques.

En ce qui concerne les montres à remontage automatique on peut citer le document CH-A-281 490. Dans ce document, la pièce d'horlogerie comprend une masse oscillante de remontage supportée par un bras élastique mince, destiné à amortir les chocs axiaux que peut subir la masse. Ce bras est solidaire d'un pignon engrenant avec un secteur denté. Ce dernier porte un cliquet coopérant avec le rochet du barillet. Deux ressorts amortisseurs limitent les oscillations de la masse. Le bras élastique n'est pas rectiligne, mais s'étend en zigzag de façon à amortir les chocs radiaux que subit la masse. Dans ce document, il n'est nullement suggéré que la masse vienne toucher la cage dans laquelle elle se meut pour freiner celle-ci si la puissance mécanique développée par elle dépasse celles fournies en usage normal de la montre.

Pour une montre mécanique, on peut citer également le document CH-A-331 275. Dans cette montre à remontage automatique, la masse oscillante présente des butées ajustées dans cette dernière. Les butées présentent au moins une partie arrondie faisant saillie par rapport à la surface de la masse, de telle sorte qu'en cas de chocs brusques dirigés dans le sens de l'axe de rotation de la masse, cette masse ne parvient pas à toucher la cage formée par le fond de la boîte et le dessus de la platine. Dans cette construction par contre, aucune mesure n'est prise pour limiter la puissance mécanique développée par la masse en cas de chocs radiaux.

On observera, à propos des deux documents cités ci-dessus, que les dispositifs anti-chocs mis en oeuvre ont pour but avant tout d'empêcher la casse de l'arbre qui supporte la masse oscillante.

En ce qui concerne les montres électroniques, on peut citer le document EP-A-0 326 312. Ce document décrit un dispositif d'entraînement d'une génératrice alimentant en tension électrique un condensateur à très haute capacité. Pour cela, le dispositif comporte une masse oscillante couplée mécaniquement à ladite génératrice pour entraîner son rotor. Pour préserver le mécanisme de tout effort exagéré sur les dents des rouages en cas de choc et éviter ainsi la casse de ces dents, il est prévu une transmission à friction entre la masse oscillante et le rotor de la génératrice. Dans la construction proposée, un mobile intermédiaire est interposé entre la masse oscillante et le rotor. La masse transmet son mouvement à un pignon du mobile intermédiaire, ce dernier comportant une roue ajustée à friction sur l'arbre du mobile, cette roue étant en prise avec un pignon du rotor de la génératrice. La friction est calculée de façon à ce que la roue patine sur l'arbre quand un choc est appliqué à la masse ou, si l'on préfère, quand le couple appliqué au rotor dépasse une valeur admissible. On évite ainsi toute casse du mécanisme. On remarquera cependant qu'en fabrication en grandes séries, une friction de valeur constante est difficile à assurer et nécessite donc des réglages qui prennent du temps.

Le document CH 335 604 décrit un système pour freiner et arrêter une masse oscillante d'une montre mécanique à remontage automatique lorsque le ressort moteur est complètement tendu et éviter ainsi une usure inutile du mécanisme de remontage. Ce système comprend un glissoir actionné par une partie en forme de came d'une roue liée au barillet, dont l'extrémité est formée par un bras coudé élastique qui se termine par une tête sphérique constituant un patin de freinage. Lorsque le ressort moteur est totalement tendu, ce patin vient frotter contre une surface interne de freinage de la masse oscillante qui présente un certain nombres d'évidements dans l'un desquels le patin de freinage vient s'engager pour immobiliser la masse oscillante lorsqu'elle a été suffisamment freinée. Ce document ne propose pas de limiter la puissance mécanique fournie par la masse oscillante lorsqu'elle subit des chocs radiaux ou axiaux, ni à fortiori d'un chemin d'appui faisant partie de la boîte de la montre que cette masse vient toucher pour être freinée au moment de ces chocs.

Le document DE 10 70 554 décrit un système de montage d'une masse oscillante sur l'axe central d'une montre à remontage automatique comprenant un ressort en forme d'épingle à cheveux dont "l'extrémité fermée" est fixée rigidement à la masse et dont les "extrémités ouvertes" se terminent par des parties semi-circulaires qui pénètrent dans une gorge de l'axe central pour l'entourer partiellement. Le diamètre de l'ouverture de la masse oscillante pour le passage de l'axe central est prévu de manière à obtenir un couplage par friction entre la masse oscillante et l'axe central. Comme dans le document CH 281 490 cité ci-avant, l'absorption ou l'amortissement des chocs est assuré par des moyens de suspension de la masse oscillante.

Pour pallier les insuffisances ou inconvénients qui ressortent des documents cités, la présente invention est remarquable en ce sens que la cage comporte un chemin d'appui faisant partie du boîtier que comporte l'instrument, ce chemin d'appui étant disposé à faible distance du chemin parcouru par la masse oscillante et que la masse oscillante est montée élastiquement sur ledit mobile de maintien de manière à venir toucher ledit chemin d'appui et à freiner ladite masse quand elle fournit une puissance mécanique dépassant sensiblement celles fournies en usage normal dudit instrument.

L'invention sera expliquée ci-après plus en détail à l'aide de la description suivante d'un mode de réalisation et des dessins qui l'illustrent à titre d'exemple et dans lesquels :
- La figure 1 est une coupe dans la boîte de l'instrument montrant la masse oscillante coopérant avec une forme de chemin d'appui,
- La figure 2 est une vue en perspective de la masse oscillante montée sur un mobile de maintien selon l'invention,
- La figure 3 est une vue en perspective du mobile de maintien de la figure 1 sans la masse oscillante, et
- La figure 4 est une coupe dans la boîte de l'instrument montrant la masse oscillante coopérant avec une autre forme de chemin d'appui.

Le dispositif de limitation de puissance selon l'invention est représenté en coupe à la figure 1. Sur cette figure est montrée une boîte de montre comprenant une carrure 15, un fond cranté 17 et une glace 23. Cette boîte enferme un mouvement 20 surmonté d'un cadran 22. On notera qu'à la place du mouvement 20 pourrait se trouver une unité électronique servant par exemple à un système de recherche de personnes appelé pager. On notera aussi que cette unité pourrait être combinée à un mouvement de montre comme cela est décrit dans le document EP-A-0 569 868.

La figure 1 montre une masse oscillante 1 tournant dans une cage formée par la boîte, cette masse étant montée excentriquement sur un mobile de maintien 4 (voir aussi figure 2). Bien que non représenté sur les figures, le mobile de maintien 4 entraîne un générateur d'énergie propre à actionner un instrument de petit volume qui peut être une pièce d'horlogerie ou un pager, ou la combinaisons des deux, comme exprimé plus haut.

Le générateur d'énergie peut être un ressort monté dans un barillet comme cela est bien connu des montres à remontage automatique. Dans ce cas la liaison mécanique existant entre la masse oscillante et le barillet peut être réalisée, par exemple, comme décrit dans le document CH-A-143 763.

Le générateur d'énergie peut être une génératrice produisant une tension électrique comme cela est décrit par exemple dans le document EP-B-0 547 083 où la liaison mécanique entre la masse et la génératrice est explicitée.

Si l'on revient à la figure 1 et à la caractéristique propre de la présente invention, la cage formée par la boîte comporte un chemin d'appui 2, ce chemin étant disposé à faible distance du chemin parcouru par la masse oscillante 1. Comme la masse oscillante 1 est montée élastiquement sur le mobile de maintien 4, ainsi que cela sera expliqué en détail plus bas, cette masse va venir toucher le chemin d'appui 2 et sera freinée par ledit chemin d'appui quand elle fournit une puissance mécanique dépassant sensiblement celles fournies en usage normal de l'instrument. Ainsi la puissance mécanique susceptible d'être fournie par la masse oscillante est limitée à une valeur en dessus de laquelle le mécanisme serait immanquablement détérioré soit par rupture de l'arbre supportant la masse, soit par casse des dents du rouage de transmission, comme on l'a dit dans le préambule de cette description.

Une manière parmi d'autres de monter élastiquement la masse oscillante 1 sur le mobile de maintien 4 est montrée aux figures 2 et 3. Ici, le mobile de maintien 4 est un anneau 5 à la périphérie duquel sont ménagés ou découpés deux bras opposés 6 et 7. Un téton 8 est disposé à la naissance 9 des bras 6 et 7, téton sur lequel est susceptible de pivoter la masse 1. D'autre part, la masse 1 est maintenue en place par des tétons 10 et 11, le téton 10 étant disposé à l'extrémité 12 du bras 6 et le téton 11 étant disposé à l'extrémité 13 du bras 7. Enfin, dans l'anneau de maintien 5 est disposée une roue (non représentée) qui engrène de façon connue avec le mécanisme entraînant le générateur d'énergie, qu'il s'agisse d'un ressort remontant un barillet ou d'une génératrice produisant une tension électrique.

La masse oscillante 1 est faite en matériau lourd, par exemple en fonte. L'anneau de maintien 5 peut être fait en matière plastique, de même que les bras 6 et 7 qui lui sont attenants. Les tétons 8, 10 et 11 peuvent être venus de matière avec l'anneau 5. S'ils sont faits en matière plastique, on comprendra qu'une fois la masse 1 posée sur l'anneau 5, il suffira de chauffer l'extrémité des tétons 10 et 11 pour river la masse 1 sur l'anneau 5.

En cas de chocs radiaux exercés dans le sens du plan de la boîte de l'instrument, ces chocs amenant la masse oscillante 1 à développer une puissance mécanique dépassant sensiblement celles fournies en usage normal de l'instrument, la masse 1 pivote autour du téton 8 (figure 2). A ce moment, si le déplacement de l'anneau 5 a lieu dans le sens de la flèche G1, l'extrémité 30 de la masse 1 se rapproche du centre de l'anneau 5 selon le sens de la flèche A1 et l'extrémité 31 de la masse 1 s'écarte du centre de l'anneau 5 selon le sens de la flèche B1. Comme le chemin parcouru par la périphérie de la masse oscillante 1 est à faible distance du chemin d'appui 2 (voir figures 1 et 4) faisant partie de la boîte, la zone 32 de l'extrémité 31 de la masse 1 vient toucher le chemin d'appui 2 et freine la masse 1. De façon analogue, si le déplacement de l'anneau 5 a lieu dans le sens de la flèche G2, l'extrémité 31 de la masse 1 se rapproche du centre de l'anneau selon le sens de la flèche B2 , de même que l'extrémité 30 s'en écarte selon le sens de la flèche A2 et c'est la zone 33 de l'extrémité 30 de la masse 1 qui vient toucher le chemin d'appui 2 pour freiner la masse.

La façon de monter élastiquement la masse 1 sur l'anneau de maintien 5 n'est pas limitée à l'exécution montrée en figures 2 et 3. On pourrait par exemple n'avoir, sur l'anneau 5, que le téton de pivotement 8 et les bras 6 et 7 pourraient être remplacés chacun par un ressort ancré dans l'anneau et appuyant dans le sens radial sur l'extrémité 30, respectivement 31 de la masse 1. Quelle que soit la construction choisie, la constante élastique du bras ou du ressort sera choisie pour que le freinage de la masse intervienne dès que la puissance mécanique fournie par la masse oscillante dépasse celles fournies en usage normal, donc dépasse une certaine limite. On cite volontiers une accélération de masse de 500 g comme valeur limite.

Il a été question jusqu'ici de freinage tangentiel, c'est-à-dire de celui s'exerçant sur la masse tangentiellement à sa tranche périphérique, en cas de chocs radiaux. Ce freinage-là empêche surtout la casse des dents de la roue (non représentée) montée sur l'anneau de maintien 5 quand cette roue entraîne une génératrice électrique. En effet, pour que cette génératrice développe une tension suffisante à ces bornes, il est nécessaire de disposer entre la roue de masse et la génératrice d'un rapport d'engrenages d'environ 100. Comme dans le cas d'un choc, on peut considérer le rotor de la génératrice comme bloqué, de même que le mobile intermédiaire intercalé entre ladite génératrice et ladite roue de masse (voir document EP A-0 326 312 cité plus haut), la contrainte dans les dents d'un des mobiles de la chaîne cinématique devient très élevée à cause de l'inertie rapportée du rotor de la génératrice et ces dents se cassent si rien n'est prévu pour limiter la puissance développée par la masse.

Pour rendre possible le freinage tangentiel dont il a été question ci-dessus, on a dit que le chemin parcouru par la masse devait se situer à faible distance du chemin d'appui faisant partie de la cage de l'instrument, la masse montée élastiquement sur l'anneau de maintien venant toucher l'anneau d'appui lors de chocs dépassant une certaine limite.

Le chemin d'appui faisant partie de la cage de l'instrument peut être exécuté de différentes façons. Une première façon est montrée sur la figure 1. Ici, le chemin d'appui 2 comporte un premier anneau d'appui 14 faisant partie de la carrure 15 que présente la boîte 5 et un second anneau 16 faisant partie du fond 17 de la même boîte. On observe qu'un espace 18 est ménagé entre les deux anneaux, espace dans lequel peut tourner un bourrelet 19 en forme de créneau, ce bourrelet étant disposé sur le bord extérieur de la masse 1. De part et d'autre du bourrelet 19, la masse 1 présente une première zone arquée 40 susceptible de venir toucher le premier anneau d'appui 14 et une seconde zone arquée 41 susceptible de venir toucher le second anneau d'appui 16 pour assurer l'effet de freinage revendiqué. Le bourrelet 19 en forme de créneau inséré entre les deux anneaux a pour but de limiter l'ébat que pourrait prendre la masse lors de chocs axiaux, c'est-à-dire dirigés dans le sens de l'arbre autour duquel tourne la masse, ces chocs pouvant conduire à la rupture de l'arbre portant la masse si cette limitation n'existait pas.

La figure 1 montre encore que le premier anneau 14 peut-être utilisé, aussi comme cercle d'encageage au mouvement 20 que comporte l'instrument.

Une seconde façon de réaliser le chemin d'appui 2 est montrée à la figure 4. Ici ce chemin d'appui présente la forme d'un étrier 25 à l'intérieur duquel peut osciller la masse 1. Dans cette construction la masse 1 est dépourvue de bourrelet et son bord extérieur est droit. Lors de chocs radiaux, ce bord vient toucher le fond de l'étrier 25 pour freiner la masse. Les ailes 42 et 43 de l'étrier 25 ont pour but de limiter l'ébat que pourrait prendre la masse 1 lors de chocs axiaux, comme cela a été expliqué plus haut. On notera que pour faciliter le montage de la masse dans l'étrier, l'aile 43 peut être rapportée sur l'étrier après coup ou faire partie du fond 17 de la boîte.

## Revendications

1. Dispositif de limitation de la puissance mécanique susceptible d'être fournie par une masse oscillante (1) tournant dans une cage et montée excentriquement sur un mobile (4) de maintien pour entraîner un générateur d'énergie actionnant un instrument de petit volume, **caractérisé par le fait que** la cage comporte un chemin d'appui (2) faisant partie du boîtier que comporte l'instrument, ce chemin d'appui étant disposé à faible distance du chemin parcouru par la masse oscillante (1) et que la masse oscillante est montée élastiquement sur ledit mobile (4) de maintien de manière à venir toucher ledit chemin d'appui (2) et à freiner ladite masse (1) quand elle fournit une puissance mécanique dépassant sensiblement celles fournies en usage normal dudit instrument.

2. Dispositif selon la revendication 1, **caractérisé par le fait que** le générateur d'énergie est un ressort monté dans un barillet.

3. Dispositif selon la revendication 1, **caractérisé par le fait que** le générateur d'énergie est une génératrice produisant une tension électrique.

4. Dispositif selon la revendication 1, **caractérisé par le fait que** le mobile de maintien (4) est un anneau (5) et que le montage élastique de la masse oscillante sur cet anneau est réalisé au moyen de deux bras (6, 7) opposés découpés dans l'anneau et dont la forme épouse le pourtour de l'anneau, la masse étant d'une part susceptible de pivoter autour d'un téton (8) disposé à la naissance (9) des bras (6, 7) et d'autre part maintenue en place par un téton (10, 11) disposé à l'extrémité (12, 13) de chacun des bras.

5. Dispositif selon la revendication 4, **caractérisé par le fait que** l'anneau de maintien (5) est fait en matière plastique et que la masse oscillante (1) est en matériau lourd.

6. Dispositif selon la revendication 1, **caractérisé par le fait que** le chemin d'appui (2) comporte un premier anneau d'appui (14) faisant partie d'une carrure (15) que présente la boîte et un second anneau (16) faisant partie d'un fond (17) que présente la même boîte, un espace (18) étant ménagé entre les deux anneaux et que le bord extérieur de la masse (1) comporte un bourrelet en forme de créneau (19), ce bourrelet étant disposé dans ledit espace (18).

7. Dispositif selon la revendication 6, **caractérisé par le fait que** le premier anneau (14) est utilisé comme cercle d'encageage à un mouvement (20) que comporte l'instrument.

8. Dispositif selon la revendication 1, **caractérisé par le fait que** le chemin d'appui (2) présente la forme d'un étrier (25) à l'intérieur duquel peut osciller la masse (1).

## Patentansprüche

1. Vorrichtung für die Begrenzung der mechanischen Leistung, die von einer schwingenden Masse (1) lieferbar ist, die sich in einem Gehäuse dreht und an einem beweglichen Halteelement (4) exzentrisch angebracht ist, um einen Energiegenerator anzutreiben, der ein Instrument mit kleinem Volumen betätigt, **dadurch gekennzeichnet, daß** das Gehäuse einen Abstützweg (2) aufweist, der einen Teil des Gehäuses bildet, das das Instrument besitzt, wobei dieser Abstützweg in einem geringen Abstand von dem Weg angeordnet ist, der von der schwingenden Masse (1) durchlaufen wird, und daß die schwingende Masse an dem beweglichen Halteelement (4) in der Weise elastisch angebracht ist, daß sie den Abstützweg (2) berührt und die Masse (1) gebremst wird, wenn diese eine mechanische Leistung liefert, die jene, die im Normalbetrieb des Instruments geliefert wird, wesentlich übersteigt.

2. Vorrichtung nach Anspruch 1, **dadurch gekennzeichnet, daß** der Energiegenerator eine in einem Federgehäuse angebrachte Feder ist.

3. Vorrichtung nach Anspruch 1, **dadurch gekennzeichnet, daß** der Energiegenerator ein elektrischer Generator ist, der eine elektrische Spannung erzeugt.

4. Vorrichtung nach Anspruch 1, **dadurch gekennzeichnet, daß** das bewegliche Halteelement (4) ein Ring (5) ist und daß die elastische Anbringung der schwingenden Masse an diesem Ring mittels zweier gegenüberliegender Arme (6, 7) verwirklicht ist, die in dem Ring ausgestanzt sind und deren Form sich an den Umfang des Rings anschmiegt, wobei die Masse einerseits um einen am Anfangspunkt (9) der Arme (6, 7) angeordneten Zapfen (8) schwenken kann und andererseits durch einen am anderen Ende (12, 13) jedes Arms angeordneten Zapfen (10, 11) festgehalten wird.

5. Vorrichtung nach Anspruch 4, **dadurch gekennzeichnet, daß** der Haltering (5) aus Kunststoff hergestellt ist und daß die schwingende Masse (1) aus einem schweren Werkstoff besteht.

6. Vorrichtung nach Anspruch 1, **dadurch gekennzeichnet, daß** der Abstützweg (2) einen ersten Abstützring (14), der einen Teil eines Gehäusemittelteils (15) bildet, den das Gehäuse aufweist, und einen zweiten Ring (16), der einen Teil eines Bodens (17) bildet, den dasselbe Gehäuse aufweist, umfaßt, wobei zwischen den beiden Ringen ein Raum (18) ausgebildet ist und der äußere Rand der Masse (1) einen Wulst in Form eines Flansches (19) aufweist, der in dem Raum (18) angeordnet ist.

7. Vorrichtung nach Anspruch 6, **dadurch gekennzeichnet, daß** der erste Ring (14) als Einfassungsreif für ein Uhrwerk (20), das das Instrument enthält, verwendet wird.

8. Vorrichtung nach Anspruch 1, **dadurch gekennzeichnet, daß** der Abstützweg (2) die Form einer Schelle (25) hat, innerhalb derer die Masse (1) schwingen kann.

## Claims

1. Device for limiting the acceleration of an oscillating weight (1) rotating in a cage and mounted off-centre on a moving support member (4) to drive or wind a power generator powering an instrument of small volume, **characterised in that** the cage includes a bearing raceway (2) attached to the case included in the instrument, said bearing raceway being arranged at a small distance from the path travelled by the oscillating weight (1), and **in that** said oscillating weight is elastically mounted on said moving support member (4) so as to come into contact with said bearing raceway (2) and to brake said weight (1) when it undergoes an acceleration substantially exceeding that occurring in normal use of said instrument.

2. Device according to claim 1, **characterised in that** said power generator is a spring mounted in a barrel.

3. Device according to claim 1, **characterised in that** said power generator is a generator generating an electric voltage.

4. Device according to claim 1, **characterised in that** said moving support member (4) is a ring (5) and **in that** the elastic mounting of said oscillating weight on said ring is achieved by means of two opposite arms (6, 7) cut out of the ring, said weight being on the one hand capable of pivoting about a stud (8) arranged at the beginning (9) of the arms (6, 7) and on the other hand held in place by a stud (10, 11) arranged at the end (12, 13) of each of the arms.

5. Device according to claim 4, **characterised in that** the support ring (5) is made of plastic material and **in that** the oscillating weight (1) is made of a heavy material.

6. Device according to claim 1, **characterised in that** the bearing raceway (2) is defined by a first bearing ring (14) forming part of a middle part (15) of the case and by a second ring (16) forming part of a back cover (17) of the same case, a space (18) being arranged between the two rings, and **in that** the outer edge of said weight (1) includes a battlement-shaped projection (19) arranged in said space (18).

7. Device according to claim 6, **characterised in that** the first ring (14) is used as casing ring for a movement (20) of the instrument.

8. Device according to claim 1, **characterised in that** the bearing raceway (2) is defined by the bottom of a stirrup (25) within which the peripheral portion of said weight (1) can oscillate.
